# EUROPÄISCHE PATENTSCHRIFT

(11) **EP 2 078 475 B1**
(45) Veröffentlichungstag und Bekanntmachung des Hinweises auf die Patenterteilung: **29.09.2010**
(21) Anmeldenummer: 09150037.1
(22) Anmeldetag: 05.01.2009
(51) Int. Cl.: A47C 7/50

(54) **Beinauflagenbeschlag für ein Möbel**
Leg overlay lining for an item of furniture
Armature de repose-pied pour meuble

(30) Priorität: 08.01.2008 DE 202008000302 U
(43) Veröffentlichungstag der Anmeldung: 15.07.2009
(73) Patentinhaber: Olsberg Hermann Everken GmbH, 59939 Olsberg (DE)
(72) Erfinder: Hesse, Detlef, 33415 Verl (DE)
(74) Vertreter: Hanewinkel, Lorenz

(56) Entgegenhaltungen:
- EP-A- 1 915 928
- DE-A1- 19 743 188
- DE-U1- 20 305 855
- US-A- 3 869 169

## Beschreibung

Die Erfindung betrifft einen Beinauflagenbeschlag für ein Möbel.

Beinauflagenbeschläge finden ihren Einsatz bei herausziehbaren Beinauflagen bzw. Fußauflagen bei Möbeln, wie zum Beispiel Sesseln. Obwohl für Sitzmöbel verwendbar, wird hier ein Sessel als Beispiel näher erläutert.

Eine herausziehbare Beinauflage ist in einer Ruheposition unterhalb eines Sitzteils eines Sessels untergebracht. Zur Verstellung in eine Gebrauchsposition wird die Beinauflage an ihrer Vorderkante erfasst und unter dem Sessel hervorgezogen, wobei sie dann in ihre Gebrauchsposition nach oben auf Höhe des Sitzteils verstellt wird, und in dieser Gebrauchsposition als Auflage für die Beine und/oder Füße der in dem Sitzteil befindlichen Person dient. Zur Verstellung in die Ruheposition wird die Beinauflage nach unten gedrückt und unter das Sitzteil des Sessels geschoben.

Eine unter dem Sessel angebrachte Verschiebeeinheit ermöglicht eine horizontale Verstellung der Beinauflage, wobei eine Schwenkeinheit eine Höhenverstellung gestattet. Es ist üblich, dass die Verschiebeeinheit zwei Führungen aufweist, die unter dem Sitzteil des Sessels an beiden Innenseiten von zum Beispiel Seitenteilen des Sessels angeordnet sind. An jeder Führung ist jeweils ein Schlitten verschiebbar angebracht. Diese Schlitten können mechanisch über die Breite des Sessels mit Querstangen gekoppelt sein, an welchen sich zumindest eine Schwenkeinheit mit der Beinauflage befindet. Auf Grund des großen Abstands zwischen den Führungen müssen bestimmte Maßnahmen getroffen werden, um beim Verschieben ein Verklemmen bzw. Verkanten zu verhindern. Dies kann sich nachteilig bei der Montage, in der Zahl der Bauteile und in der Bodenfreiheit eines Sessels auswirken.

Die Schwenkeinheiten sind häufig als Viergelenken mit zwei Hebeln und zum Beispiel Federn zum Halten in einer oberen Position ausgebildet. Zur Stabilität kann auf jeder Seite eine Schwenkeinheit erforderlich sein. Derartige Hebelgetriebe können eine Klemm- und Quetschgefahr bilden und sind daher nach einschlägigen Vorschriften mit besonderen Konstruktions- und Schutzmaßnahmen beaufschlagt.

Die DE 203 05 855 U1 beschreibt ein Sitzmöbel mit einem derartigen Hebebeschlag mit einer Beinauflage.

Durch EP 1 915 928 A2 wird ein Sitzmöbel mit einer verstellbaren Beinauflage offenbart wo der Hebelbeschlag aus zwei Lenkern besteht, die derart ausgebildet sind, dass der erste Lenker durch den zweiten ungeben ist.

Die Aufgabe der vorliegenden Erfindung ist, einen neuartigen Beinauflagenbeschlag zu schaffen, der die oben genannten Nachteile ganz oder teilweise beseitigt und weitere Vorteile ermöglicht.

Die Aufgabe wird durch einen Beinauflagenbeschlag mit den Merkmalen des Anspruchs 1 gelöst.

Weitere Merkmale und Vorteile der erfindungsgemäßen Bedienungseinheit sind Gegenstand der zugehörigen Unteransprüche.

Die Erfindung wird nun anhand eines Ausführungsbeispiels mit Bezug auf die beigefügten Figuren näher erläutert. Hierbei zeigen:
- Fig. 1: eine schematische perspektivische Teilschnittansicht eines Möbels mit einem ersten Ausführungsbeispiel eines erfindungsgemäßen Beinauflagenbeschlags in einer Gebrauchslage;
- Fig. 2: eine Querschnittansicht längs einer Achse im vorderen Drittel des Möbels nach Fig. 1;
- Fig. 3: eine vergrößerte Schnittdarstellung des rechten Abschnitts nach Fig. 2;
- Fig. 4: die Ansicht nach Fig. 2 mit Darstellung einer Zwischenlage des erfindungsgemäßen Beinauflagenbeschlags;
- Fig. 5: die Ansicht nach Fig. 2 mit Darstellung einer Ruhelage des erfindungsgemäßen Beinauflagenbeschlags;
- Fig. 6: eine perspektivische Ausschnittdarstellung einer Verschiebeeinheit des ersten Ausführungsbeispiels des erfindungsgemäßen Beinauflagenbeschlags nach Fig. 1 bis 5;
- Fig. 7: eine perspektivische Ausschnittdarstellung einer Variation der Verschiebeeinheit des ersten Ausführungsbeispiels nach Fig. 6;
- Fig. 8: eine perspektivische Ausschnittdarstellung der Verschiebeeinheit eines zweiten Ausführungsbeispiels des erfindungsgemäßen Beinauflagenbeschlags;
- Fig. 9: eine perspektivische Ausschnittdarstellung der Verschiebeeinheit eines dritten Ausführungsbeispiels des erfindungsgemäßen Beinauflagenbeschlags; und
- Fig. 10: eine perspektivische Ausschnittdarstellung der Verschiebeeinheit einer Variation des dritten Ausführungsbeispiels nach Fig. 9.

Gleiche Funktionselemente bzw. Bauteile mit gleichen Funktionen sind in den Figuren mit gleichen Bezugszeichen versehen.

Fig. 1 zeigt eine schematische perspektivische Teilschnittansicht eines Möbels 4 mit einem ersten Ausführungsbeispiel eines erfindungsgemäßen Beinauflagenbeschlags 1.

Das Möbel 4 ist in diesem Beispiel ein Sessel mit einem Sitzteil 6, einer nicht näher bezeichneten Rückenlehne und zwei Seitenteilen mit Armlehne, von denen nur die linke gezeigt ist, so dass der Blick unter das Sitzteil 6 des Sessel auf den Beinauflagenbeschlag 1 freigegeben ist. Der Beinauflagenbeschlag 1 weist eine unter dem Sitzteil 6 mit Befestigungselementen 7, zum Beispiel Metallwinkel, angebrachte Verschiebeeinheit 2, eine daran über einen Schlitten 10 verschiebbar verbundene Schwenkeinheit 3 mit einer darauf befestigten Beinauflage 5 auf. Der Beinauflagenbeschlag 1 ist hier in einer Gebrauchsstellung illustriert, in welcher die Beinauflage 5 vor dem Sitzteil 6 des Möbels 4 angeordnet ist.

Der Beinauflagenbeschlag 1 ist mittig unter dem Möbel 4 angebracht, so dass nur eine Montage der Verschiebeeinheit 2 mit den Befestigungselementen 7 zwischen einer vorderen Blende 9 und einer hinteren Blende erforderlich ist, wie weiter unten noch erläutert wird.

Die Verschiebeeinheit 2 besitzt zwei Führungselemente 8, von denen nur eines in dieser Figur sichtbar ist. Fig. 6 bis 10 zeigen dazu die entsprechende Anordnung der beiden Führungselemente 8. Auf den Führungselementen 8 ist ein Schlitten 10 in Längsrichtung der Führungselemente 8 und somit des Sitzteils 6 verschiebbar angeordnet. Im Zusammenhang mit den weiteren Figuren, insbesonders Fig. 5 bis 10, wird der Schlitten 10 näher beschrieben. An der unteren Vorderseite des Schlittens 10 ist die Schwenkeinheit 3 mit einem Ende gelenkig angebracht, wie unten ausführlicher erläutert ist. Sie besteht aus zwei Gelenkelementen 11, 12, von denen hier nur das zweite Gelenkelement 12 sichtbar ist, welches das erste Gelenkelement 11 im Wesentlichen vollständig umschließt. An dem anderen Ende der Schwenkeinheit 3 ist eine Halterung 14 für die Beinauflage 5 ebenfalls gelenkig angebracht.

Fig. 2 zeigt eine Querschnittansicht längs einer Achse des vorderen Drittels des Möbels 4 nach Fig. 1 und Fig. 3 eine vergrößerte Schnittdarstellung des rechten Bereichs nach Fig. 2. Es wird hier Bezug auf beide Figuren 2 und 3 genommen.

Eine so genannte Bodenfreiheit des Möbels 4 ist mit dem Abstand zwischen Unterkante der Blende 9 und dem Boden gemeint. Sie beträgt bei diesem Beispiel ungefähr 120 mm.

Die Führungselemente 8 sind an den Befestigungselementen 7 angebracht, zum Beispiel mit Schrauben. Die Befestigungselemente 7 sind ebenfalls mit Schrauben an dem Korpus des Möbels 4 angeschraubt. Andere Befestigungsmittel sind selbstverständlich möglich.

Der Schlitten 10 weist einen Gelenkabschnitt 101, einen Körper, einen Führungsabschnitt 102 und einen Anschlagabschnitt 103 auf. Der Anschlagabschnitt 103 liegt an dem Befestigungswinkel 7 an der Blende 9 in dieser Gebrauchsstellung an. Der Führungsabschnitt 102 ist, wie weiter unten noch ausführlich erläutert wird, auf den Führungselementen 8 verschiebbar geführt. Der Körper verbindet den Führungsabschnitt 102 mit dem Gelenkabschnitt 101.

Der Gelenkabschnitt 101 ist mit der Schwenkeinheit 3 über Schwenkgelenke in einer ersten und zweiten Gelenkachse 16, 17 gelenkig verbunden. Das erste Schwenkelement 11 ist ein Hebel, zum Beispiel in Gestalt eines Flacheisens, und mit einem Ende im Schwenkgelenk der ersten Schwenkachse 16 verschwenkbar angebracht. Das erste Schwenkelement 11 ist an diesem Ende um einen Antriebsabschnitt 13 verlängert, welcher gelenkig mit einem Kraftspeicherelement 21, hier eine Gasdruckfeder, das mit seinem anderen Ende am Schlitten 10 oben in einer Befestigungsachse 24 angelenkt ist, verbunden ist. Das andere Ende des ersten Gelenkelementes 11 ist in einer dritten Gelenkachse 18 mit der Halterung 14 der Beinauflage 5 gelenkig verbunden. Das erste Gelenkelement 11 ist innerhalb eines zweiten Gelenkelementes 12 in dessen Innenraum 15 angeordnet (gestrichelt dargestellt). Das zweite Gelenkelement 12 ist zum Beispiel ein Rechteckrohr aus Stahl und umgibt das erste Gelenkelement 11 im Wesentlichen über dessen gesamte Länge. Das zweite Gelenkelement 11 ist an dem Gelenkabschnitt 101 des Schlittens 10 unterhalb der ersten Gelenkachse 16 in einer zweiten Gelenkachse 17 und mit seinem anderen Ende unterhalb der dritten Gelenkachse 18 in einer vierten Gelenkachse 19 an der Halterung 14 gelenkig angebracht. Gelenkabschnitt 101, Gelenkelemente 11, 12 und Halterung 14 bilden ein so genanntes Viergelenk.

Das Kraftspeicherelement 21 übt eine Kraft auf die Antriebsachse 20 des ersten Gelenkelementes 11 aus und hält somit die Beinauflage 5 in der hier gezeigten Gebrauchsstellung. Fig. 3 zeigt deutlich, dass das Kraftspeicherlement 21 innerhalb des Schlittens 10 angeordnet ist, wobei eine Quetsch- und Klemmgefahr deutlich verringert ist.

Zur Verstellung der Beinauflage 5 mit dem Beinauflagenbeschlag 1 in eine Ruhelage wird auf die Beinauflage 5 eine Kraft aufgebracht, mit welcher die Beinauflage 5 zunächst nach unten gedrückt wird, bis sie unterhalb der Unterkante der Blende 9 liegt. Dann wird die Beinauflage 5 unter das Sitzteil 6 geschoben. Eine Zwischenlage, in der sich die Beinauflage 5 unter der Blende 9 befindet, zeigt Fig. 4 in einer Schnittdarstellung. Beim Herunterdrücken der Beinauflage 5 wird die Gasdruckfeder 21 gespannt.

Die Beinauflage 5 wird nun weiter unter das Sitzteil 6 geschoben, bis der auf den Führungselementen 8 verschiebbar geführte Schlitten 10 an dem linken Befestigungswinkel 7 anschlägt, wie in Fig. 5 gezeigt ist.

Fig. 5 zeigt eine Querschnittansicht längs einer Achse des vorderen Drittels des Möbels 4 nach Fig. 1, 2, und 4 mit Darstellung der Ruhelage des erfindungsgemäßen Beinauflagenbeschlags 1.

In der Ruhelage ist der Schlitten 10 mit der Schwenkeinheit 3 und der Beinauflage 5 vollständig unter dem Sitzteil 6 des Möbels 4 eingeschoben. Dabei sind das Gelenkelement 12 und die Beinauflage 5 im Wesentlichen horizontal und parallel zu den Führungselementen 8 angeordnet. Der Schlitten 10 befindet sich am Anschlag an dem linken Befestigungselement 7.

Das zweite Gelenkelement 12 wird in der Ruhelage von einem Niederhalter 22, der mit einem Auflager 23, zum Beispiel aus Kunststoff, versehen ist, gehalten, wobei der Niederhalter 22 mit einem Abschnitt der Außenseite des zweiten Gelenkelementes 12 in Kontakt ist. Zusätzlich kann der Niederhalter 22 auch noch weitere Kontaktpunkte mit der Schwenkeinheit 3 aufweisen. Die Beinauflage 5 stützt sich somit nicht an irgendeinem Teil des Möbels 4 ab, wodurch ihre Polsterung geschont wird und zum Beispiel keine Druckstellen bekommt.

Die Figuren 6 bis 10 zeigen Ausgestaltungen des Führungsabschnitts 102 in Zusammenwirkung mit den Führungselementen 8. In diesen Figuren 6 bis 10 ist ersichtlich, dass die Führungselemente 8 parallel und in einem relativ geringen Abstand (verglichen mit dem Abstand der Innenseiten der Seitenteile des Möbels 4) angeordnet sind. Sie sind in dem ersten Ausführungsbeispiel nach Fig. 6 aus Metallstangen mit kreisrundem Querschnitt ausgebildet. Der Schlitten 10 ist aus Blechsegmenten gefertigt, welche miteinander verschweißt sind. Er kann auch ein Stanzbiegeteil sein. Der Führungsabschnitt 102 weist zwei Führungsbuchsen 28 auf, die jeweils auf einem Führungselement 8 verschiebbar aufgebracht sind und somit eine Verschiebbarkeit des Schlittens 10 ermöglichen. Ihre Länge ist ausschlaggebend für ein Klemm- und Verkantungsfreiheit.

An dem Anschlagabschnitt 103, welcher durch einen Querträger gebildet ist, ist ein Halteelement 25, zum Beispiel ein Magnet, angebracht, welcher in der Gebrauchslage (Fig. 2, 3) mit dem vorderen Befestigungswinkel 7 zusammenwirkt.

Fig. 7 zeigt eine Variation des Führungsabschnitts 102, wobei in jeweils parallel angeordneten Querträgern Buchsen 27 eingebracht sind, welche auf den Führungselementen 8 verschiebbar geführt sind.

In Fig. 8 ist ein zweites Ausführungsbeispiel gezeigt, bei welchem die Führungselemente 8 Führungsschienen 26 aufweisen. Es können zum Beispiel C- oder U-Profilschienen sein, in welchen Tragelemente 104 des Schlittens 10 verschiebbar oder beweglich geführt sind. Die Tragelemente 104 können zum Beispiel Rollen und/oder Gleitsteine sein.

Fig. 9 stellt ein drittes Ausführungsbeispiel dar. Hierbei sind die Führungselemente 8 aus Stangen mit kreisrundem Querschnitt gebildet. Sie werden zwischen Rollen 29 und 30 geführt, welche an den Seiten des Schlittens 10 drehbar angebracht sind. Die Rollen 29 dienen als Führungsrollen, denen die Rolle 30 als Gegenrolle gegenüber steht. Die Rolle 30 kann, zum Beispiel mit einer Exzenterbefestigung, einstellbar sein, wodurch sich Leichtgängigkeit, Geräuscherzeugung usw. beeinflussen lassen.

Schließlich zeigt Fig. 10 eine Variation des dritten Ausführungsbeispiels nach Fig. 9 mit zwei Tragrollen 31 als Gegenrollen zu den Führungsrollen 29. Die Tragrollen 31 und Führungsrollen 29 stehen sich nicht direkt gegenüber. Der Abstand der Tragrollen 31 untereinander ist in diesem Beispiel geringer als der Abstand der Führungsrollen 29 untereinander.

Die Erfindung ist nicht durch das erläuterte Ausführungsbeispiel eingeschränkt, sondern sie ist im Rahmen der beigefügten Ansprüche modifizierbar.

Es ist auch denkbar, dass anstelle des Halteelementes 25 oder zusätzlich ein Zentriermittel, zum Beispiel eine Bohrung, mit einem korrespondierenden Zapfen vorgesehen ist.

Durch eine geeignete Werkstoffpaarung von Führungselementen 8 und Buchsen 27, 28 oder Rollen 29, 30, 31 ist eine besonders geräuscharme und leichte Beweglichkeit des Beinauflagenbeschlags 1 möglich. Dazu kann auch die Oberflächengüte der Führungselemente 8 beitragen.

Die Stangen als Führungselemente 8 können auch andere Querschnittsformen aufweisen, wobei die mit ihnen zusammenwirkenden Buchsen und Rollen entsprechend angepasst sind.

Die Rollen 29, 30, 31 können mit Wälz- und/oder Gleitlagern ausgebildet sein. Es ist auch möglich, dass die Rollen 29, 30, 31 aus einem Kunststoff sind, der zusammen mit einem Bolzen, auf dem die Rollen 29, 30, 31 gelagert sind, eine geeignete Reibpaarung als Gleitlager bildet.

### Bezugszeichenliste

- 1: Beinauflagenbeschlag
- 2: Verschiebeeinheit
- 3: Schwenkeinheit
- 4: Möbel
- 5: Beinauflage
- 6: Sitzteil
- 7: Befestigungselement
- 8: Führungselement
- 9: Blende
- 10: Schlitten
- 11: Erstes Gelenkelement
- 12: Zweites Gelenkelement
- 13: Antriebsabschnitt
- 14: Halterung
- 15: Innenraum
- 16: Erste Gelenkachse
- 17: Zweite Gelenkachse
- 18: Dritte Gelenkachse
- 19: Vierte Gelenkachse
- 20: Antriebsachse
- 21: Kraftspeicherelement
- 22: Niederhalter
- 23: Auflager
- 24: Befestigungsachse
- 25: Halteelement
- 26: Führungsschiene
- 27: Buchse
- 28: Führungsbuchse
- 29: Führungsrolle
- 30: Gegenrolle
- 31: Tragrollen
- 101: Gelenkabschnitt
- 102: Führungsabschnitt
- 103: Anschlagabschnitt
- 104: Tragelement

## Patentansprüche

1. Beinauflagenbeschlag (1) zur reversiblen Verstellung einer Beinauflage (5) eines Möbels (4) aus einer Ruhelage in eine Gebrauchslage mit einer Verschiebeeinheit (2) und einer Schwenkeinheit (3) mit zwei Gelenkelementen (11, 12), wobei ein erstes Gelenkelement (11) der zwei Gelenkelemente (11, 12) von einem zweiten Gelenkelement (12) der zwei Gelenkelemente (11, 12) im Wesentlichen vollständig umgeben ist und die Gelenkelemente (11, 12) mit jeweils einem Ende mit der Verschiebeeinheit (2) über einen Schlitten (10) in jeweils einer Gelenkachse (16, 17) gelenkig verbunden sind und mit einem jeweils anderen Ende mit der Beinauflage (5) in jeweils einer Gelenkachse (18, 19) gelenkig gekoppelt sind und der Schlitten (10) mit zwei Führungselementen (8) der Verschiebeeinheit (2) verschiebbar verbunden angeordnet ist
**dadurch gekennzeichnet, dass** die Führungselemente (8) als Stangen und/oder Rohre ausgebildet sind, auf welchen der Schlitten (10) mittels Buchsen (27, 28) verschiebbar geführt ist.

2. Beinauflagenbeschlag (1) nach Anspruch 1 **dadurch gekennzeichnet, dass** das zweite Gelenkelement (11) mit zumindest einem an dem Schlitten (10) angeordneten Kraftspeicherelement (21) zusammenwirkend verbunden ist.

3. Beinauflagenbeschlag (1) nach Anspruch 2, **dadurch gekennzeichnet, dass** das zweite Gelenkelement (11) mit dem zumindest einen Kraftspeicherelement (21) über einen Antriebsabschnitt (13) verbunden ist, welcher eine Verlängerung des zweiten Gelenkelementes (11) über die zugehörige Gelenkachse (16) hinaus bildet.

4. Beinauflagenbeschlag (1) nach Anspruch 1, **dadurch gekennzeichnet, dass** die zwei Führungselemente (8) der Verschiebeeinheit (2) parallel zueinander in einem geringen Abstand, zum Beispiel 8 bis 10 cm, angeordnet sind.

5. Beinauflagenbeschlag (1) nach Anspruch 5 oder 6, **dadurch gekennzeichnet, dass** die Führungselemente (8) als Führungsschienen (26) ausgebildet sind, in welchen der Schlitten (10) mittels Tragelementen (104), beispielsweise Rollen oder Gleiter, verschiebbar geführt ist.

6. Beinauflagenbeschlag (1) nach Anspruch 1, **dadurch gekennzeichnet, dass** die Führungselemente (8) als Stangen und/oder Rohre ausgebildet sind, auf welchen der Schlitten (10) mittels Rollen (29, 30, 31) verschiebbar geführt ist.

7. Beinauflagenbeschlag (1) nach Anspruch 6, **dadurch gekennzeichnet, dass** jeweils ein Führungselement (8) zwischen zwei Führungsrollen (29) und zumindest einer Gegenrolle (30, 31) angeordnet ist.

8. Beinauflagenbeschlag (1) nach Anspruch 7, **dadurch gekennzeichnet, dass** die zumindest eine Gegenrolle (30, 31) zur Veränderung eines Abstands zwischen ihr und den Führungsrollen (29) mit einer geeigneten Befestigung, zum Beispiel Exzenterbefestigung, ausgebildet ist.

9. Beinauflagenbeschlag (1) nach einem der Ansprüche 1 oder 5 bis 8, **dadurch gekennzeichnet, dass** an dem Schlitten (10) zwischen diesem und den Führungselementen (8) verstellbare Gleitelemente angeordnet sind, welche mit den Führungselementen (8) in Zusammenwirkung bringbar sind.

10. Beinauflagenbeschlag (1) nach Anspruch 1, **dadurch gekennzeichnet, dass** der Schlitten (10) einen Anschlagabschnitt (103) mit einem Halteelement (25) zur Zusammenwirkung mit einem Befestigungselement (7) zum Halten und/oder zentrierten Halten in der Gebrauchslage aufweist.

11. Beinauflagenbeschlag (1) nach einem der vorhergehenden Ansprüche, **dadurch gekennzeichnet, dass** die Verschiebeeinheit (2) einen Niederhalter (22) aufweist, welcher in der Ruhelage mit einer Außenseite des zweiten Gelenkelementes (12) zusammenwirkt.

12. Beinauflagenbeschlag (1) nach einem der vorhergehenden Ansprüche, **dadurch gekennzeichnet, dass** das zweite Gelenkelement (12) rohrförmig ausgebildet ist.

13. Beinauflagenbeschlag (1) nach einem der vorhergehenden Ansprüche, **dadurch gekennzeichnet, dass** der Beinauflagenbeschlag (1) für eine mittige Befestigung unterhalb eines Sitzteils (6) eines Möbels (4) vorgesehen ist.

## Claims

1. Leg-rest fitting (1) for the reversible adjustment of a leg rest (5) of a piece of furniture (4), from a neutral position to a position of use, with a sliding unit (2) and a pivoting unit (3) with two joint elements (11, 12),
wherein a first joint element (11) of the two joint elements (11, 12) is essentially completely surrounded by a second joint element (12) of the two joint elements (11, 12),
and one end of the joint elements (11, 12), is in each case connected with the sliding unit (2) by a slide (10) in respectively one joint axis (16, 17),
and the other end is in each case articulated at the leg support (5), in respectively one joint axis (18, 19),
and the slide (10) is connected with two guiding elements (8) of the sliding unit (2) in such a way that it can be moved,
**characterized in that**
the guiding elements (8) are formed as rods and / or tubes, on which the slide (10) is movably guided by means of bushes (27, 28).

2. Leg-rest fitting (1) according to claim 1, **characterized in that** the second joint element (11) is connected to and cooperates with at least one energy storage element (21) arranged on the slide (10).

3. Leg-rest fitting (1) according to claim 2, **characterized in that** the second joint element (11) is connected with the - at least one - energy storage element (21) by a driving section (13), which forms an extension of the second joint element (11) beyond the corresponding joint axis (16).

4. Leg-rest fitting (1) according to claim 1, **characterized in that** the two guiding elements (8) of the sliding unit (2) are parallel to each other and are arranged at a short distance of, for example, 8 -10 cm.

5. Leg-rest fitting (1) according to claim 4, **characterized in that** the guide elements (8) are designed as guide rails (26), in which the slide (10) is movably guided by means of bearing elements (104), such as rollers or skates.

6. Leg-rest fitting (1) according to claim 1, **characterized in that** the guide elements (8) are formed as rods and / or tubes, on which the slide (10) is movably guided by means of rollers (29, 30, 31).

7. Leg-rest fitting (1) of claim 6, **characterized in that** in each case one guiding element (8) is arranged between two guide rollers (29) and at least one counter roller (30, 31).

8. Leg-rest fitting (1) according to claim 7, **characterized in that** the - at least one - counter roller (30, 31) is equipped with a suitable mounting, such as an eccentric mounting, for changing the distance between the counter roller and the guide rollers (29).

9. Leg-rest fitting (1) according to claim 1 or 5-8, **characterized in that** adjustable gliding elements are arranged on the slide (10), between it and the guide elements (8), which can be brought into cooperation with the guide elements (8).

10. Leg-rest fitting (1) according to claim 1, **characterized in that** the slide (10) has a stop portion (103) with a retaining element (25) to cooperate with a fastening element (7) for holding and / or centred holding in the position of use.

11. Leg-rest fitting (1) according to one of the above claims, **characterized in that** the sliding unit (2) has a holding down device (22), which in the neutral position cooperates with an outer surface of the second joint element (12).

12. Leg-rest fitting (1) according to one of the above claims, **characterized in that** the second joint element (12) is tubular.

13. Leg-rest fitting (1) according one of the above claims, **characterized in that** the leg-rest fitting (1) is to be mounted centrally underneath a seat part (6) of a piece of furniture (4).

## Revendications

1. Ferrure de repose-jambes (1) pour l'ajustage réversible d'un repose-jambes (5) d'un meuble (4), d'une position neutre à une position d'utilisation, avec une unité mobile (2) et une unité pivotante (3) avec deux éléments articulés (11, 12),
dans lequel un premier élément articulé (11) des deux éléments articulés (11, 12) est essentiellement complètement entourée par un deuxième élément articulé (12) des deux éléments articulés (11, 12),
et l'une des extrémités des éléments articulés (11, 12) est, dans chaque cas, articulée à l'unité mobile (2) au moyen d'un coulisseau (10) dans respectivement un axe d'articulation (16, 17),
et l'autre extrémité est, dans chaque cas, articulée au repose-jambes (5), dans respectivement un axe d'articulation (18, 19),
et le coulisseau (10) est liée à deux éléments de guidage (8) de l'unité mobile (2) de façon qu'il peut être déplacé,
**caractérisée en ce que**
les éléments de guidage (8) sont des tiges et / ou des tubes, sur lesquels le coulisseau (10) est guidé et mobile par le biais de douilles (27, 28).

2. Ferrure de repose-jambes (1) selon la revendication 1, **caractérisée en ce que** le deuxième élément articulé (11) est connecté et concourant avec au moins un élément de stockage d'énergie (21) disposé sur le coulisseau (10).

3. Ferrure de repose-jambes (1) selon la revendication 2, **caractérisée en ce que** le deuxième élément articulé (11) est relié avec le - au moins un - élément de stockage d'énergie (21) par l'intermédiaire d'une section d'actionnement (13), qui forme une extension du deuxième élément articulé (11) au-delà de l'axe d'articulation (16) correspondant.

4. Ferrure de repose-jambes (1) selon la revendication 1, **caractérisée en ce que** les deux éléments de guidage (8) de l'unité mobile (2) sont parallèles les uns aux autres et sont disposés à une courte distance de, par exemple, 8 -10 cm.

5. Ferrure de repose-jambes (1) selon la revendication 4, **caractérisée en ce que** les éléments de guidage (8) sont des glissières (26), dans lesquelles le coulisseau (10) est guidé et mobile au moyen d'éléments supporteurs (104), tels que des galettes ou des glisseurs.

6. Ferrure de repose-jambes (1) selon la revendication 1, **caractérisée en ce que** les éléments de guidage (8) sont des tiges et / ou des tubes, sur lesquels le coulisseau (10) est guidé et mobile au moyen de galettes (29, 30, 31).

7. Ferrure de repose-jambes (1) selon la revendication 6, **caractérisée en ce que**, dans chaque cas, un élément de guidage (8) est disposé entre deux galettes de guidage (29) et au moins une galette opposée (30, 31).

8. Ferrure de repose-jambes (1) selon la revendication 7, **caractérisée en ce que** la - au moins une - galette opposée (30, 31) est disposée dans un fixage approprié, tel qu'un fixage excentrique, pour changer le distance entre celle-ci et la galette de guidage (29).

9. Ferrure de repose-jambes (1) selon la revendication 1 ou 5-8, **caractérisée en ce que** des éléments glissants ajustables sont disposés sur le coulisseau (10), entre celui-ci et les éléments de guidage (8), qui peuvent être mises en synergie avec les éléments de guidage (8).

10. Ferrure de repose-jambes (1) selon la revendication 1, **caractérisée en ce que** le coulisseau (10) a une section d'arrêt (103) avec un élément de maintien (25) qui est concourant avec un élément de fixation (7) pour le maintien et / ou maintien centré dans la position d'utilisation.

11. Ferrure de repose-jambes (1) selon l'une des revendications précédentes, **caractérisée en ce que** l'unité mobile (2) comporte un serre-flan (22), qui, dans la position neutre, est concourant avec une surface extérieure du deuxième élément articulé (12).

12. Ferrure de repose-jambes (1) selon l'une des revendications précédentes, **caractérisée en ce que** le deuxième élément articulé (12) est tubulaire.

13. Ferrure de repose-jambes (1) selon l'une des revendications précédentes, **caractérisée en ce que** la ferrure de repose-jambes (1) est destiné à un montage dans une position centrale au-dessous d'une partie de siège (6) d'un meuble (4).
